# EUROPÄISCHE PATENTSCHRIFT

(11) **EP 2 352 960 B1**
(45) Veröffentlichungstag und Bekanntmachung des Hinweises auf die Patenterteilung: **16.03.2016**
(21) Anmeldenummer: 08875031.0
(22) Anmeldetag: 24.11.2008
(51) Int. Cl.: F26B 3/084, F26B 17/04

(54) **VERFAHREN UND VORRICHTUNG ZUM ERZEUGEN VON PROZESSDAMPF DURCH VERBRENNUNG GETROCKNETER BRAUNKOHLE**
METHOD AND APPARATUS FOR GENERATING PROCESS STEAM THROUGH COMBUSTION OF LIGNITE
PROCÉDÉ ET DISPOSITIF POUR GÉNÉRER UNE VAPEUR DE TRAITEMENT PAR COMBUSTION DE LIGNITE DÉSHYDRATÉE

(43) Veröffentlichungstag der Anmeldung: 10.08.2011
(73) Patentinhaber: RWE Power Aktiengesellschaft, 45128 Essen (DE)
(72) Erfinder: KLUTZ, Hans-Joachim, 50374 Erftstadt (DE)
(74) Vertreter: Kierdorf Ritschel Richly
(86) Internationale Anmeldenummer: PCT/EP2008/009923
(87) Internationale Veröffentlichungsnummer: WO 2010/057510

(56) Entgegenhaltungen:
- EP-A- 0 273 406
- DE-A1- 2 407 603
- DE-A1- 3 912 586
- DE-A1- 4 224 560
- DE-A1- 19 518 644
- DE-A1- 19 537 050
- DE-B- 1 090 059
- DE-B- 1 110 827
- FR-A- 2 788 795
- US-A- 2 252 814
- US-A- 4 471 536
- US-A- 4 750 913
- US-A- 5 123 942
- KLUTZ VON H-J ET AL: "DAS WTA-VERFAHREN ALS VORTROCKNUNGSSTUFE FUER MODERNE KRAFTWERKS- KONZEPTE AUF BASIS BRAUNKOHLE" VGB KRAFTWERKSTECHNIK, VGB KRAFTWERKSTECHNIK GMBH. ESSEN, DE, Bd. 76, Nr. 3, 1. März 1996 (1996-03-01), Seiten 224-229, XP000559299 ISSN: 0372-5715

## Beschreibung

Die Erfindung betrifft ein Verfahren zum Erzeugen von Prozessdampf durch Verbrennung von getrockneter Braunkohle in einem Dampferzeuger, umfassend die Trocknung von feuchter Braunkohle in einem Wirbelbetttrockner mit von einem Heizmedium durchströmten Wärmetauschereinbauten, wobei wenigstens ein Teil des Wassers aus der Braunkohle ausgetrieben und als Brüden aus dem Trockner herausgeführt wird, die Brüden in einer Entstaubungseinrichtung entstaubt werden und die getrocknete Braunkohle in wenigstens einem dem Wirbelbetttrockner nachgeschalteten Kühler gekühlt wird.

Ein solches Verfahren gemäß dem Oberbegriff des Anspruchs 1 ist beispielsweise aus der DE 195 18 644 A1 bekannt.

Die DE 195 37 050 A1 offenbart eine Vorrichtung zum Kühlen von Braunkohle gemäß dem Oberbegriff des Anspruchs 5.

Gemäß DE195 18 644 ist für die Trocknung der grubenfeuchten Braunkohle vor der Verfeuerung in einem Dampferzeuger ein Wirbelschichttrockner bzw. Wirbelbetttrockner vorgesehen, innerhalb dessen die Braunkohle mittels eines Rohrbündelwärmetauschers beheizt wird, dessen Außenwandungen mit der Braunkohle für einen Wärmetauscher in Berührung sind. Mindestens ein Teilstrom der aus dem Wirbelschichttrockner ausgetragenen Brüden wird verdichtet und dem Wärmetauscher als Heizmedium zugeführt, wobei die Brüden zumindest teilweise kondensieren. Die aus dem Trockner abgezogenen Brüden werden in einem Elektrofilter entstaubt. Die getrocknete Braunkohle wird aus dem Trockner einem Kühler zugeführt, der direkt mit Kühlluft beaufschlagt ist. Die abgekühlte Braunkohle wird anschließend vermahlen und in Form von Braunkohlenstaub innerhalb des Dampferzeugers verbrannt.

Die aus dem Trockner ausgetragene Trockenkohle kann eine mittlere Korngröße von ca. 0,4 bis 2 mm aufweisen. Diese lässt sich in einem Kaskadenkühler trocknen, wie er beispielsweise in der DE 195 37 050 A1 beschrieben ist. Alternativ kann die aus dem Trockner abgezogene Braunkohle in einem Fließbettkühler gekühlt werden, in dem die Kühlung durch direkten Kontakt mit einem kalten Gas, beispielsweise mit Luft, gekühlt wird.

Der aus dem Brüden mittels Feststoffabscheider, beispielsweise mittels Elektrofilter, ausgehaltene Filterstaub hat eine mittlere Korngröße von weniger als 100 µm, sodass er bei der Durchströmung in einem Kaskadenkühler oder Festbettkühler aufgrund der sehr niedrigen Partikel-Sinkgeschwindigkeit und der erforderlichen hohen Kühlgasmengen weitestgehend ausgetragen würde. Deshalb ist beispielsweise der in der DE 195 37 050 A1 beschriebene Kühler nicht dazu geeignet, Filterstäube zu kühlen.

Für die Kühlung von Filterstaub sind daher indirekt arbeitende Kühler geeigneter. Die Verwendung derartiger Kühler ist allerdings in Zusammenhang mit Dampf-Trocknungsverfahren weniger geeignet, da es beim Übergang von Dampfatmosphäre zur Luftatmosphäre wegen des in der Luftatmosphäre vorherrschenden geringeren Wasserdampfpartialdrucks zur Nachverdunstung und Kondensation von Wasser kommt. Insbesondere die Kondensation von Dampfleckagen aus dem Trockneraustrag verursacht eine Verschmutzung der Kühlflächen eines solchen indirekt arbeitenden Trockners, so dass der Kühler verhältnismäßig schnell an Wirksamkeit einbüßen würde.

Der Erfindung liegt daher die Aufgabe zugrunde, das Verfahrung gemäß der Erfindung im Hinblick auf die Kühlung des Braunkohlenfeinstaubes zu verbessern.

Die Aufgabe wird zunächst gelöst durch ein Verfahren zum Erzeugen von Prozessdampf durch Verbrennung von getrockneter Braunkohle in einem Dampferzeuger, umfassend die Trocknung von feuchter Braunkohle in einem Wirbelbetttrockner mit von einem Heizmedium durchströmten Wärmetauscher einbauten, wobei wenigstens ein Teil des Wassers aus der Braunkohle ausgetrieben und als Brüden aus dem Trockner herausgeführt wird, die Brüden in einer Entstaubungseinrichtung entstaubt werden und die getrocknete Braunkohle in wenigstens einem dem Wirbelbetttrockner nachgeschalteten Kühler abgekühlt wird, wobei sich das Verfahren dadurch auszeichnet, dass der in der Entstaubungseinrichtung anfallende Braunkohlestaub in direkten Kontakt mit der getrockneten und abgekühlten Braunkohle geschichtet oder vermischt wird, wobei die abgekühlte Braunkohle als Kühlmedium in einem Kühler für den Braunkohlenstaub Anwendung findet.

Die Erfindung kann dahingehend zusammengefasst werden, dass in vorteilhafter Art und Weise die bereits getrocknete und gekühlte Braunkohle mit einem Korndurchmesser von 0 bis 2 mm als Kühlmedium zur Kühlung des Filterstaubs verwendet wird.

Besonders vorteilhaft ist es, wenn die Schichtung während des Transports der abgekühlten Braunkohle erfolgt.

Auch die Vermischung kann während des Transports der geschichteten Materialströme erfolgen. Bei einer solchen Vorgehensweise kann gleichzeitig eine Kühlung mit Luft in Folge von Nachverdunstung vorgesehen sein.

Besonders vorteilhaft ist es, wenn wenigstens drei Lagen von abgekühlter Braunkohle und Braunkohlenstaub geschichtet werden, wobei abgekühlte Braunkohle und Braunkohlenstaub wechselweise aufeinander geschüttet werden. Eine anschließende innige Vermischung der Schichten gewährleistet einen guten Wärmeübergang.

Zweckmäßigerweise werden die abgekühlte Braunkohle und der Braunkohlenstaub hintereinander einem Endlosfördermittel, vorzugsweise in Form eines Trogkettenförderers, aufgegeben.

Beispielsweise können die Materiallagen an Braunkohlenstaub und abgekühlter Braunkohle mittels stationärer Mischeinrichtungen während des Transports miteinander vermischt werden.

Die Erfindung zugrundeliegende Aufgabe wird weiterhin gelöst durch eine Vorrichtung zum Kühlen von Braunkohlenstaub nach dem vorstehend beschriebenen Verfahren, umfassend eine gekapselte Fördereinrichtung mit wenigstens zwei in Förderrichtung mit Abstand hintereinander angeordneten Zulaufeinrichtungen und wenigstens einem Materialaustrag, wobei die Zulaufeinrichtungen so angeordnet sind, dass der Fördereinrichtung Materialströme unterschiedlicher Temperaturen lagenweise aufgebbar sind. Als Fördereinrichtung ist ein in einem Gehäuse angeordnetes Endlosfördermittel vorgesehen, sowie wenigstens eine bezüglich der Fördereinrichtung stationär angeordnete Mischeinrichtung.

Als Mischeinrichtung können stationäre Mischeinbauten in dem Gehäuse angeordnet sein.

Als Fördereinrichtung ist zweckmäßigerweise ein Trogkettenförderer vorgesehen, der in einem gekapselten Gehäuse umläuft.

Als Mischeinbauten können Strömungshindernisse vorgesehen sein, die so angeordnet sind, dass sie in das geförderte Material eintauchen und eine Durchmischung des Materials bewirken. Diese Einbauten können beispielsweise nach Art von Pflugscharen ausgebildet sein, die in den Beladungsquerschnitt des Förderers hineinragen.

Der Trogkettenförderer gemäß der Erfindung kann beispielsweise zusätzlich mit kalter oder vorgewärmter Luft durchströmt sein, wodurch in vorteilhafter Art und Weise eine weitere Abkühlung des geförderten Materialstroms, im Wesentlichen durch Nachverdunstung, bewirkt wird und eine Kondensatbildung verhindert wird. Die Erfindung wird nachstehend anhand eines in den Zeichnungen dargestellten Ausführungsbeispiels erläutert.

Es zeigen:
Figur 1 ein Fließbild eines Teils eines Dampferzeugungsprozesses umfassend die Trocknung von Braunkohle,
Figur 2 eine schematische Ansicht eines Kühlers gemäß der Erfindung,
Figur 3 eine Draufsicht auf den Kühler gemäß der Erfindung und
Figur 4 einen Schnitt durch den Kühler entlang der Linien IV-IV in Figur 2.

Es wird zunächst Bezug genommen auf Figur 1. Figur 1 stellt einen Teil eines Dampferzeugungsprozesses dar. Aus einem Tagebau gewonnene Rohbraunkohle wird zunächst gebrochen und einer mehrstufigen Feinkornaufbereitung zugeführt. Die Braunkohle aus der Feinkomaufbereitung mit einem mittleren Korndurchmesser von 0 bis 2 mm und einem Wassergehalt von etwa 55 bis 65 % wird anschließend einem Wirbelbetttrockner 1 zugeführt. In dem Wirbelbetttrockner 1 wird die Kohle außerhalb des Verbrennungsprozesses auf eine Restfeuchte von etwa 12 % getrocknet, gegebenenfalls noch einmal vermahlen und in einem nicht dargestellten Kessel zwecks Dampferzeugung verfeuert. Der Dampf wird in bekannter Art und Weise in Dampfturbinen zwecks Stromerzeugung entspannt. Wie bereits vorstehend erwähnt, dient der Wirbelbetttrockner 1 (in der Literatur auch als Wirbelschichttrockner bezeichnet) der Trocknung der grubenfeuchten Braunkohle, die in direktem Kontakt mit dem innerhalb des Wirbelbetttrockners 1 angeordneten Wärmetauscher 2 gelangt. Als Wärmetauscher kann beispielsweise ein Rohrbündelwärmetauscher vorgesehen sein, dessen Außenwandung mit der Braunkohle für einen Wärmetausch in Berührung kommt. Der Wärmetauscher 2 oder ein weiterer Wärmetauscher kann beispielsweise mit verdichteten Brüden durchströmt sein, wie dies beispielsweise in der DE 195 18 644 A1 beschrieben ist.

Die aus dem Wirbelbetttrockner 1 abgezogenen Brüden werden in einem Elektrofilter 3 entstaubt. Wenigstens eine Teilmenge der Brüden kann beispielsweise wieder verdichtet und zur Beheizung des Wirbelbetttrockners 1 verwendet werden.

Die in dem Wirbelbetttrockner 1 anfallende Trockenbraunkohle wird über zwei Schneckenförderer (4) und nachgeschaltete Zellenraddosiereinrichtungen (5) zwei parallel betriebenen Fließbettkühlern (6) aufgegeben. Die aus den Fließbettkühlern (6) ausgetragene Trockenbraunkohle wird jeweils in einer nachgeschalteten Trockbraunkohlenmühle (7) einer Nachmahlung unterzogen und über eine weitere Zellenraddosiereinrichtung (5) dem erfindungsgemäßen Kühler (8) zugeführt.

Wie dem Fließbild ohne weiteres zu entnehmen ist, wird die bereits getrocknete, gekühlte und nachvermahlene Braunkohle an zwei mit Abstand voneinander angeordneten Stellen des Kühlers (8) aufgegeben, und zwar als Kühlmedium. Der Kühler (8) ist als luftdurchströmter, gekapselter Trogkettenförderer ausgebildet. Das Gehäuse (9) des Kühlers (8) ist insgesamt mit drei in Förderrichtung mit Abstand hintereinander angeordneten Zulaufeinrichtungen 10a, b und c versehen, wobei mit 10a eine erste stromaufwärts gelegene Zulaufeinrichtung, mit 10b eine zweite stromabwärts dahinter angeordnete Zulaufeinrichtung und mit 10c eine stromabwärts der zweiten Zulaufeinrichtung 10b angeordnete dritte Zulaufeinrichtung bezeichnet ist.

Über die hintereinander geschalteten Zulaufeinrichtungen 10a, 10b und 10c werden die Materialströme lagenweise dem Kühler (8) aufgegeben, wobei über die erste Zulaufeinrichtung 10a getrocknete und gekühlte Braunkohle, über die zweite Zulaufeinrichtung 10b nicht gekühlter Braunkohlenstaub und über die dritte Zulaufeinrichtung 10c getrocknete, gekühlte Braunkohle zugeführt wird.

Über einen Austragsförderer (11) wird Braunkohlenstaub aus dem Elektrofilter (3) abgezogen und über eine Zellenraddosiereinrichtung (5) und die zweite Zulaufeinrichtung (10b) dem Kühler (8) zugeführt.

Die im Obertrum (12) des als Kühler (8) ausgebildeten Trogkettenförderers vorherrschende Förderrichtung ist in Figur (1) von links nach rechts dargestellt, ebenso in Figur 2, wo die Förderrichtung bzw. die Drehrichtung mittels Pfeilen dargestellt ist.

Im Folgenden wird Bezug genommen auf die Figuren 2 bis 4, aus welchen die Konstruktion des Kühlers (8) im Detail ersichtlich ist.

Der Kühler (8) umfasst ein im Wesentlichen geschlossenes Gehäuse (9) mit einer umlaufenden Förderkette (13). Innerhalb des Gehäuses (9) ist ein trogförmiges Obertrum (12) und ein trogförmiges Untertrum (14) vorgesehen.

Weiterhin sind an dem Gehäuse (9) ein Lufteintritt (15) und ein Luftaustritt (16) vorgesehen. In Förderrichtung der Förderkette (13) im Untertrumm (in Figur 2 von links nach rechts) ist zunächst ein Lufteintritt (15) für Kühlluft vorgesehen. Stromabwärts des Lufteintritts (15) sind hintereinander mit Abstand die erste, zweite und dritte Zulaufeinrichtung (10a, 10b und10c) jeweils in Form einer Zulaufschurre vorgesehen. Der Luftaustritt (16) in Form einer Abzugshaube ist stromabwärts hinter der dritten Zulaufeinrichtung angeordnet. Daran schließt sich stromabwärts eine optional vorgesehene vierte Zulaufeinrichtung 10d an.

Mit (17) ist die Auslaufschurre des Kühlers (8) bezeichnet.

Dem Kühler (8) wird abwechselnd lagenweise gekühlte, getrocknete und körnige Braunkohle, danach Braunkohlenstaub und danach stromabwärts wiederum gekühlte, getrocknete, körnige Braunkohle aufgegeben. Die getrocknete, gekühlte Braunkohle verlässt den Fließbettkühler (6) mit einer Temperatur von etwa 30 - 50 °C Der Braunkohlenstaub verlässt den Elektrofilter (3) mit einer Temperatur von etwa 105 - 120 °C.

Durch die lagenweise Schüttung der Materialströme mit unterschiedlicher Temperatur findet ein Wärmetausch statt, der schlussendlich eine Abkühlung des Filterstaubes auf eine Temperatur von weniger als 80 °C bewirkt. Diese Temperatur wird im Hinblick auf die Selbstentzündungsneigung des Braunkohlenstaubes als kritisch angesehen.

Über den Luftaustritt (16) und den Lufteintritt (15) wird Luft mit einer Temperatur von etwa 20 - 40 °C in das unter leichtem Unterdruck (ca. 1 - 20 mbar) stehende Gehäuse (9) eingezogen. Hierdurch kann sich eventuell freisetzende Feuchtigkeit durch Nachverdunstung des Kohlewassers aufgenommen werden, um eine Kondensation auf der Innenseite des Gehäuses (9) zu vermeiden.

Zusätzlich kann zur Vermeidung von Kondensatbildung vorgesehen sein, das Gehäuse (9) zu isolieren.

Mit 18 sind innerhalb des Gehäuses (9) ortsfest eingebaute Mischeinrichtungen bezeichnet, die in den Förderquerschnitt des Obertrums (12) eintauchen und eine Vermischung der Materialströme bewirken.

In der Zeichnung sind die Mischeinbauten (18) jeweils vor und hinter der zweiten Zulaufeinrichtung 10b im Obertrum (12) des Kühlers (8) angeordnet. Solche Mischeinbauten (18) können allerdings auch an beliebiger anderer Stelle stromabwärts vorgesehen sein. Die Mischeinbauten (18) können beispielsweise als Zinken ausgebildet sein, die die Geometrie von Pflugscharen aufweisen.

Die erfindungsgemäße Lösung hat anlagentechnisch den Vorzug, dass die Kühlung des warmen Braunkohlenfeinstaubs in einem Fördersystem erfolgt, das in der Regel aus Gründen der Anlagentechnik ohnehin erforderlich ist.

Die Kühlung erfolgt besonders intensiv, da der warme Staub zwischen zwei kalten Schichten aus gekühlter Braunkohle eingebettet und vermischt wird. Die schnelle Abkühlung und die intensive Mischung wird durch die ortsfesten bzw. statischen Mischeinbauten (18) unterstützt. Die Vermischung des warmen Staubes mit der gekühlten Braunkohle hat zudem den Vorzug, dass ein Staubaustrag zuverlässig verhindert wird.

### Bezugszeichenliste

- 1: Wirbelbetttrockner
- 2: Wärmetauscher
- 3: Elektrofilter
- 4: Schneckenförderer
- 5: Zellenraddosiereinrichtung
- 6: Fließbettkühler
- 7: Trockenbraunkohlenmühlen
- 8: Kühler
- 9: Gehäuse
- 10a, 10b, 10c, 10d: erste, zweite, dritte und vierte Zulaufeinrichtung
- 11: Austragsförderer
- 12: Obertrum
- 13: Förderkette
- 14: Untertrum
- 15: Lufteintritt
- 16: Luftaustritt
- 17: Auslaufschurre
- 18: Mischeinbauten

## Patentansprüche

1. Verfahren zum Erzeugen von Prozessdampf durch Verbrennung von getrockneter Braunkohle in einem Dampferzeuger, umfassend die Trocknung von feuchter Braunkohle in einem Wirbelbetttrockner (1) mit von einem Heizmedium durchströmten Wärmetauschereinbauten, wobei wenigstens ein Teil des Wassers aus der Braunkohle ausgetrieben und als Brüden aus dem Trockner herausgeführt wird, die Brüden in einer Entstaubungseinrichtung (3) entstaubt werden und die getrocknete Braunkohle in wenigstens einem dem Wirbelbetttrockner (1) nachgeschalteten Kühler (6) abgekühlt wird, und wobei der in der Entstaubungseinrichtung (3) anfallende Braunkohlestaub in direkten Kontakt mit der getrockneten und abgekühlten Braunkohle gebracht wird,
**dadurch gekennzeichnet, dass**
der Braunkohlestaub mit der getrockneten und abgekühlten Braunkohle geschichtet wird, wobei die abgekühlte Braunkohle als Kühlmedium in einem Kühler (8) für den Braunkohlenstaub Anwendung findet, die Schichtung während des Transports der abgekühlten Braunkohle erfolgt und eine Vermischung während des Transports der geschichteten Materialströme erfolgt.

2. Verfahren nach Anspruch 1, **dadurch gekennzeichnet, dass** wenigstens insgesamt drei Lagen von abgekühlter Braunkohle und Braunkohlenstaub geschichtet werden, wobei abgekühlte Braunkohle und Braunkohlenstaub wechselweise aufeinander geschüttet werden.

3. Verfahren nach einem der Ansprüche 1 oder 2, **dadurch gekennzeichnet, dass** abgekühlte Braunkohle und Braunkohlenstaub hintereinander einem Endlosfördermittel, vorzugsweise in Form eines Trogkettenförderers, aufgegeben werden.

4. Verfahren nach Anspruch 3, **dadurch gekennzeichnet, dass** die Materiallagen an abgekühlter Braunkohle und Braunkohlenstaub mittels stationärer Mischeinrichtungen während des Transports miteinander vermischt werden.

5. Vorrichtung zum Kühlen von Braunkohle nach dem Verfahren gemäß einem der Ansprüche 1 bis 4, umfassend als Kühler (8) eine gekapselte Fördereinrichtung mit wenigstens zwei in Förderrichtung mit Abstand hintereinander angeordneten Zulaufeinrichtungen (10a, b, c, d) und wenigstens einem Materialaustrag, wobei die Zulaufeinrichtungen (10a, b, c, d) so angeordnet sind, dass der Fördereinrichtung Materialströme unterschiedlicher Temperaturen lagenweise aufgebbar sind, **dadurch gekennzeichnet, dass** als Fördereinrichtung ein in einem Gehäuse (9) angeordnetes Endlosfördermittel vorgesehen ist und dass wenigstens eine bezüglich der Fördereinrichtung stationär angeordnete Mischeinrichtung vorgesehen ist.

6. Vorrichtung nach Anspruch 5, **dadurch gekennzeichnet, dass** als Mischeinrichtung stationäre Mischeinbauten (18) in dem Gehäuse (9) vorgesehen sind.

7. Vorrichtung nach einem der Ansprüche 5 oder 6, **dadurch gekennzeichnet, dass** als Fördermittel ein Trogkettenförderer vorgesehen ist.

8. Vorrichtung nach einem der Ansprüche 6 oder 7, **dadurch gekennzeichnet, dass** als Mischeinbauten (18) Strömungshindernisse vorgesehen sind, die so angeordnet sind, dass sie in das geförderte Material eintauchen und eine Durchmischung des Materials bewirken.

## Claims

1. Method for generating process steam by burning dried lignite in a steam generator, comprising the drying of moist lignite in a fluidized bed dryer (1) with internal heat exchanger units through which a heating medium flows, wherein at least some of the water is driven out of the lignite and removed from the dryer as vapours, dust is removed from the vapours in a dedusting device (3) and the dried lignite is cooled in at least one cooler (6) arranged downstream of the fluidized bed dryer (1), and wherein the lignite dust accumulating in the dedusting device (3) is brought into direct contact with the dried and cooled lignite,
**characterized in that**
the lignite dust is layered with the dried and cooled lignite, wherein the cooled lignite is employed as cooling medium in a cooler (8) for the lignite dust, the layering is carried out during transport of the cooled lignite and a mixing operation is carried out during transport of the layered material streams.

2. Method according to Claim 1, **characterized in that** at least a total of three layers of cooled lignite and lignite dust are layered, wherein cooled lignite and lignite dust are alternately poured one on top of another.

3. Method according to either of Claims 1 and 2, **characterized in that** cooled lignite and lignite dust are charged one after another to an endless conveying means, preferably in the form of a trough chain conveyor.

4. Method according to Claim 3, **characterized in that** the material layers of cooled lignite and lignite dust are mixed with one another during transport by means of stationary mixing devices.

5. Apparatus for cooling lignite by the method according to any of Claims 1 to 4, comprising as cooler (8) an encapsulated conveying device having at least two feed devices (10a, b, c, d) arranged spaced apart one after another in the conveying direction and at least one material discharge, wherein the feed devices (10a, b, c, d) are arranged in such a way that streams of material at different temperatures can be charged layer by layer to the conveying device, **characterized in that** an endless conveying means arranged in a housing (9) is provided as the conveying device and that at least one mixing device arranged in a stationary manner with respect to the conveying device is provided.

6. Apparatus according to Claim 5, **characterized in that** stationary internal mixing elements (18) are provided in the housing (9) as the mixing device.

7. Apparatus according to either of Claims 5 and 6, **characterized in that** a trough chain conveyor is provided as the conveying device.

8. Apparatus according to either of Claims 6 and 7, **characterized in that** flow obstacles which are arranged in such a way that they become immersed in the conveyed material and bring about thorough mixing of the material are provided as the internal mixing elements (18).

## Revendications

1. Procédé de génération d'une vapeur de procédé par combustion de lignite séché dans un générateur de vapeur, comprenant le séchage de lignite humide dans un séchoir à lit fluidisé (1) avec des composants d'échange de chaleur traversés par un milieu chauffant, au moins une partie de l'eau étant extraite du lignite et déchargée du séchoir sous forme de vapeurs, les vapeurs étant dépoussiérées dans un dispositif de dépoussiérage (3) et le lignite séché étant refroidi dans au moins un refroidisseur (6) connecté en aval du séchoir à lit fluidisé (1), et la poussière de lignite formée dans le dispositif de dépoussiérage (3) étant mise en contact direct avec le lignite séché et refroidi, **caractérisé en ce que**
la poussière de lignite est stratifiée avec le lignite séché et refroidi, le lignite refroidi étant utilisé en tant que milieu de refroidissement dans un refroidisseur (8) pour la poussière de lignite, la stratification ayant lieu pendant le transport du lignite refroidi et un mélange ayant lieu pendant le transport des courants de matériaux stratifiés.

2. Procédé selon la revendication 1, **caractérisé en ce qu'**au moins trois couches au total de lignite refroidi et de poussière de lignite sont stratifiées, le lignite refroidi et la poussière de lignite étant versés en alternance l'un sur l'autre.

3. Procédé selon l'une quelconque des revendications 1 ou 2, **caractérisé en ce que** le lignite refroidi et la poussière de lignite sont placés l'un après l'autre sur un transporteur continu, de préférence sous la forme d'un transporteur en masse.

4. Procédé selon la revendication 3, **caractérisé en ce que** les couches de matériaux de lignite refroidi et de poussière de lignite sont mélangées les unes avec les autres au moyen de dispositifs de mélange stationnaires pendant le transport.

5. Dispositif pour le refroidissement de lignite par le procédé selon l'une quelconque des revendications 1 à 4, comprenant en tant que refroidisseur (8) un dispositif de transport encapsulé qui comprend au moins deux dispositifs d'alimentation (10a, b, c, d) agencés les uns après les autres à une distance dans la direction du transport et au moins une sortie de matériau, les dispositifs d'alimentation (10a, b, c, d) étant agencés de sorte que des courants de matériaux de températures différentes puissent être placés en couches sur le dispositif de transport, **caractérisé en ce qu'**un transporteur continu agencé dans un boîtier (9) est prévu en tant que dispositif de transport et **en ce qu'**au moins un dispositif de mélange agencé de manière stationnaire par rapport au dispositif de transport est prévu.

6. Dispositif selon la revendication 5, **caractérisé en ce que** des composants de mélange stationnaires (18) sont prévus dans le boîtier (9) en tant que dispositif de mélange.

7. Dispositif selon l'une quelconque des revendications 5 ou 6, **caractérisé en ce qu'**un transporteur en masse est prévu en tant que transporteur.

8. Dispositif selon l'une quelconque des revendications 6 ou 7, **caractérisé en ce que** des entraves à l'écoulement sont prévues en tant que composants de mélange (18), qui sont agencées de manière à être immergées dans le matériau transporté et à réaliser un mélange du matériau.
